# EUROPÄISCHE PATENTSCHRIFT

(11) **EP 1 798 192 B1**
(45) Veröffentlichungstag und Bekanntmachung des Hinweises auf die Patenterteilung: **30.07.2008**
(21) Anmeldenummer: 06126073.3
(22) Anmeldetag: 14.12.2006
(51) Int. Cl.: B67B 7/18

(54) **Hilfsgerät zum öffnen von Drehverschlüssen**
Auxiliary device for unscrewing threaded caps
Dispositif auxiliaire pour dévisser des capsules à vis

(30) Priorität: 16.12.2005 EP 05027630
(43) Veröffentlichungstag der Anmeldung: 20.06.2007
(73) Patentinhaber: Stiftung Brändi, 6011 Kriens (CH)
(72) Erfinder: SPICHTIG, Josef, 6215, Beromünster (CH); ULRICH, Hansruedi, 6060, Sarnen (CH)
(74) Vertreter: Kemény AG Patentanwaltbüro

(56) Entgegenhaltungen:
- DE-A1- 3 912 252
- GB-A- 1 390 299

## Beschreibung

Die vorliegende Erfindung betrifft ein Hilfsgerät zum Öffnen von Drehverschlüssen nach dem Oberbegriff von Anspruch 1 und wie bekannt aus der GB 1 390 299.

Derartige Hilfsgeräte weisen beispielsweise einen von oben auf die am äusseren Umfang vorzugsweise gerillte Verschlusskappe eines Drehverschlusses mit leichtem seitlichem Spiel aufsetzbaren Grundkörper auf. Ein solcher Grundkörper ist mit einer Aufnahmeöffnung zum Aufsetzen auf die Verschlusskappe ausgestattet.

Bei Drehverschlüssen, wie z.B. Drehverschlüssen von Flaschen, können insbesondere beim erstmaligen Öffnen des Verschlusses Probleme auftauchen, welche das effiziente Öffnen des Verschlusses verunmöglichen, zumindest jedoch schwierig gestalten.

Um ein solches Öffnen von Drehverschlüssen zu erleichtern sind Hilfsgeräte bekannt, bei welchen ein Band aus einem Hebel um den Verschluss gelegt und durch passende Verkürzung des Bandes möglichst eng an die Verschlusskappe angelegt wird, damit durch Reibschluss bei Betätigung des Hebels die Verschlusskappe (z.B. Deckel) in Öffnungsrichtung gedreht werden kann. Solche Geräte haben zwar den Vorteil, dass sie sich auf Verschlusskappen mit unterschiedlichen Durchmessern anbringen lassen, weisen jedoch einen relativ aufwändigen Aufbau auf, sind störungsanfällig und teuer in der Herstellung.

Weiter ist aus der GB 1 390 299 ein kappenförmiges Hilfsgerät zum Öffnen von Drehverschlüssen bekannt, welches eine Öffnung zum Aufsetzen auf einen Drehverschluss aufweist. Die Öffnung weist einen kreisrunden Öffnungsquerschnitt auf, dessen Durchmesser in der Tiefe in mehreren Ebenen jeweils reduziert abgestuft ausgeführt ist. In den Öffnungsquerschnitt ragen radial, seitlich leicht versetzt in Bezug auf das Zentrum des Öffnungsquerschnittes gerichtete Metallzungen ein, deren freien Enden entsprechend der Stufung der Ebenen des Öffnungsquerschnittes ebenfalls entsprechend abgestuft und scharfkantig ausgeführt sind. Die dünnen Metallzungen sind Teil von u-förmigen Bügeln, welche in an der Innenwand des Hilfsgerätes angeordneten Ausnehmungen eingeschoben sind. Damit können die Zungen in einer radialen Richtung leicht ausfedern, in der anderen Richtung sind sie praktisch starr. Durch die scharfkantige Ausführung der Zungen können zwar profilierte Kunststoffdeckel ohne grossen Kraftaufwand auch mit unterschiedlichen Durchmessern geöffnet und ggf. auch wieder geschlossen werden, dabei wird aber in der Regel die Oberfläche des Kunststoffdeckels beeinträchtigt und örtlich beschädigt. Beim Überdrehen in eine Richtung, d.h. bei einer radialen Relativbewegung zwischen Zungen und Deckel, können durch die scharfkantigen Zungen die Rillen des Kunststoffdeckels sogar ganz zerstört werden, so dass ein weiterer Öffnungs- oder Schliessvorgang nicht mehr möglich ist.

Aufgabe der vorliegenden Erfindung war es nun ein einfaches, effizientes und kostengünstiges Hilfsgerät zu schaffen, welches ein mehrfaches, zuverlässiges Öffnen solcher Verschlüsse erlaubt, ohne abtragenden oder zerstörenden Eingriff in die Oberfläche des Verschlusses.

Die gestellte Aufgabe wird bei einem Hilfsgerät der eingangs definierten Art erfindungsgemäss durch die Merkmale von Anspruch 1 gelöst. Weitere Ausführungsformen des Erfindungsgegenstandes sind in den weiteren Ansprüchen 2 bis 10 definiert.

Beim vorliegenden Hilfsgerät zum Öffnen von Drehverschlüssen, mit einem Grundkörper mit einer im Wesentlichen koaxial zur Hochachse des Grundkörpers ausgebildeten Aufnahmeöffnung mit gebogen verlaufender Innenwand, wobei aus der genannten Innenwand der Aufnahmeöffnung mindestens ein Greifer nach innen absteht, welcher radial versetzt in Bezug auf die Hochachse ausgebildet ist, ist der Greifer blattförmig mit einer im Wesentlichen parallel zur Hochachse verlaufenden, durchgehend im Wesentlichen geraden freien Kante ausgebildet. Dabei besteht der Greifer aus federndem Material, wobei eine Fläche des Greifers im Bereich ihres von der Innenwand abstehenden Bereiches nur linienförmig mit dem Grundkörper resp. der Innenwand des Grundkörpers in Anschlag steht. Durch diese Ausbildung des Greifers wird einerseits eine besonders gute Federwirkung erreicht, welche ein sanftes formschlüssiges Eingreifen der freien Kante beispielsweise in Rillen des zu öffnenden Deckels des Drehverschlusses erlaubt. Damit wird die Gefahr einer Beschädigung der Oberfläche des Deckels wesentlich vermindert oder gar gänzlich verhindert. Weiter wird damit ein hörbares Geräusch erzeugt, wenn der Greifer in Öffnungsrichtung federnd von einer Ausnehmung in eine weitere Ausnehmung, beispielsweise von einer Rille zur nächsten Rille, durchrutscht und einfedert. Dies wird dann der Fall sein, wenn beispielsweise das Hilfsgerät beim Verschliessen den Deckel des Verschlusses ganz geschlossen hat, aber trotzdem weiterhin in Schliessrichtung eine Schliesskraft ausgeübt wird. Damit kann vorteilhaft akustisch angezeigt werden, wenn der Deckel des Verschlusses geschlossen ist und damit eine mögliche Verletzung der Oberfläche des Deckels verhindert wird.

Beispielsweise ist der linienförmige Anschlag durch eine Kante einer Ausnehmung der Innenwand des Grundkörpers gebildet. Es braucht damit keine separate Einrichtung für das Aufliegen des Greifers, sondern sie wird durch die vorhandene Kante der Ausnehmung der Innenwand des Grundkörpers gebildet.

Beispielsweise ist der Greifer aus einem im Wesentlichen rechteckigen Blatt gebildet, welches in seinem mittigen Bereich um seine Hochachse zu einem Teilzylinder gebogen ist und zwei freien Blattenden als radial in Bezug auf die Hochachse des Greifers nach Aussen abragende Fahnen ausgebildet sind. Eine solche Ausführungsform lässt sich einfach und kostengünstig herstellen. Durch den Teilzylinder und die nach Aussen aufgespreizten Fahnen wird erreicht, dass die Fahnen lediglich an der Kannte der entsprechenden Aufnahmeöffnung im Grundkörper aufliegen und es wird die gewünschte Federwirkung erzielt.

Beispielsweise ist der Teilzylinder in einer runden, parallelaxial zur Aufnahmeöffnung im Grundkörper ausgebildeten Kammer angeordnet, welche mit einem im Wesentlichen ebenen Seitenwände aufweisenden Verbindungskanal mit der Aufnahmeöffnung verbunden ist. Damit kann das Hilfsgerät einfach mit dem Greifer bestückt werden und dieser wird zuverlässig in seiner Position im Grundkörper gehalten. Die Seitenwände können dabei vorteilhaft beispielsweise parallel zueinander ausgebildet sein.

Beispielsweise ist der Greifer über den Teilzylinder mit einem Befestigungsmittel mit dem Grundkörper verbunden, vorzugsweise mittels einer Schraube lösbar verbunden. Damit kann zuverlässig verhindert werden, dass sich der Greifer unbeabsichtigt oder selbständig vom Grundkörper löst, sei es im Betrieb oder bei der Lagerung oder Transport des Hilfsgerätes. Wenn der Grundkörper beispielsweise aus Holz besteht, kann ohne weitere Vorkehrungen eine übliche Holzschraube eingesetzt werden, deren Kopfdurchmesser vorteilhaft grösser ist als der äussere Durchmesser des Teilzylinders des Greifers.

Beispielsweise geht die gerade freie Kante mindestens an ihrer der Eintrittseite der Aufnahmeöffnung zugewandten Ecke gebrochen oder mit einer Rundung resp. Bogen in die radial zur Hochachse verlaufende Seitenkante des Greifers über. Durch die Abrundung wird verhindert resp. die Gefahr zumindest reduziert, dass hier mit einer scharfen Kante oder Ecke der Deckel des Verschlusses beim Anbringen des Hilfsgerätes beschädigt wird.

Beispielsweise sind mindest zwei sich vorzugsweise diametral gegenüberliegend angeordnete Greifer vorgesehen. Durch diese Anordnung wird ein zuverlässiges Greifen und Erfassen des Deckels erzielt und auch stark geschlossene Deckel können ohne die Gefahr eines Durchrutschens und damit der Gefahr der Beschädigung der Oberfläche des Deckels leicht und einfach geöffnet werden. Vorteilhaft sind die radial zur Hochachse des Grundkörpers verlaufenden Achsen der Greifer schräg zueinander versetzt resp. zur Hochachse versetzt angeordnet. Damit wird in einer Drehrichtung des Grundkörpers eine optimale Öffnungswirkung erzielt, welche auch sehr stark sitzende Deckel unter entsprechender Kraftaufwendung lösen lässt. In die andere Drehrichtung kann eine beschränkte Schliesskraft erzeugt werden, die genügt, um den Deckel zu schliessen, eine zu starke Verschlusskraft aber nicht zulässt, sondern das freie Ende des Greifers ausfedern und quasi durchrutschen lässt.

Beispielsweise besteht der Greifer aus Metall, vorzugsweise einteilig aus einem metallischen Bandmaterial. Damit wird eine hohe Betriebszeit des Hilfsgerätes bei einfacher und kostengünstiger Herstellung realisiert.

Beispielsweise weist der Grundkörper eine geringere Breite auf als der Durchmesser der Aufnahmeöffnung und damit ist die Aufnahmeöffnung radial zur Hochachse des Grundkörpers nach Aussen bereichsweise offen ausgebildet. Es hat sich gezeigt, dass es nicht notwendig ist, den Deckel des Verschlusses vollumfänglich zu umschliessen, sondern es reicht bereits, wenn dies nur bereichsweise erfolgt. Damit können vorteilhaft die Abmessungen des Hilfsgerätes klein gehalten werden.

Beispielsweise ist der Grundkörper bügelförmig ausgestaltet, wobei jedes Bügelende mit nach unten abstehenden Backen versehen ist, wobei die zylindrische bzw. teilzylindrische Innenwand mindestens einer der Backen mit mindestens einem Greifer versehen ist. Durch diese Form lässt sich vorteilhaft durch Hebelwirkung ohne grossen Kraftaufwand von Aussen eine starke Öffnungswirkung auf den Drehverschluss ausüben. Der Grundkörper lässt sich in einer solchen Ausführungsform beispielsweise einfach aus Holz fertigen, was neben der einfachen Bearbeitbarkeit und grossen Festigkeit auch ein entsprechend gefälliges Aussehen und angenehme Griffeigenschaften bietet.

Die Erfindung wird nachstehend anhand von in der Zeichnung dargestellten Ausführungsformen noch näher erläutert. Es zeigen:
- Fig. 1: einen Vertikalschnitt durch ein auf einen Drehverschluss einer Flasche aufgesetztes Hilfsgerät;
- Fig. 2: einen Horizontalschnitt durch die Ebene II-II von Fig. 1;
- Fig. 3: einen Horizontalschnitt durch die Ebene III-III von Fig. 1;
- Fig. 4: einen Vertikalschnitt durch eine Variante eines Hilfsgerätes;
- Fig. 5: eine Draufsicht auf das Gerät von Fig. 4;
- Fig. 6: eine weitere Variante mit durchgehender Aufnahme
- Fig. 7: schematisch eine besonders vorteilhafte Halterung des Greifers;
- Fig. 8: die Aufsicht auf die Unterseite einer weiteren Variante eines erfindungsgemässen Hilfsgerätes;
- Fig. 9: schematisch die Seitenansicht auf das Hilfsgerät nach Figur 8;
- Fig. 10: die Aufsicht auf einen Greifer nach Figur 8 im Detail; und
- Fig. 11: die Seitenansicht des Greifers nach Figur 10.

Das in den Figuren 1 bis 3 dargestellte Hilfsgerät zum Öffnen von Drehverschlüssen, insbesondere Drehverschlüssen von Flaschen 1 (aus Kunststoff oder Glas) mit vorzugsweise profilierten resp. gerillten Verschlusskappen 2 weist einen Grundkörper 3, z.B. aus Kunststoff, mit einer nach unten offenen Aufnahme 4 auf, welch letztere eine teilzylindrische Innenwand 5 aufweist. Das Gerät ist von oben auf die Verschlusskappe 2 der Flasche 1 mit leichtem seitlichem Spiel aufsetzbar.

Dabei steht aus der Innenwand 5 der Aufnahme 4 mindestens ein Greifer 6, hier in Form einer Greiffeder 6, nach innen ab. Der Greifer 6 besteht aus einem geeigneten federnden Material, z.B. aus Metall.

Der Greifer 6 verläuft bezüglich der geometrischen Radialrichtung in Öffnungsrichtung des Verschlusses leicht geneigt (schräg), d.h. seitlich versetzt in Bezug auf die Hochachse H des Grundkörpers 3. Damit besteht Gewähr, dass der Greifer in Öffnungsdrehrichtung (s. Pfeil A) in die Aussenwand der Verschlusskappe 2 eingreift (in der Regel in eine der Rillen; er kann sich aber auch leicht in eine glatte Fläche einer Verschlusskappe eingraben).

Das Hilfsgerät weist somit eine eindeutig richtige, selbst definierte Öffnungsdrehrichtung ohne Durchschleifen auf. Bei "falscher" Drehrichtung entsteht ein wahrnehmbares Geräusch (bei gerillten Verschlusskappen). Dank dem federnden, nach innen abstehenden Greiferende können Durchmessertoleranzen aufgefangen werden; durch Drehen in der "falschen", d.h. Schliessrichtung wird der Greifer auch bei etwaiger Überlänge in Betriebslage gebracht werden können. Dank dem federnden Greifer 6 kann das Hilfsgerät auch für Schliessbewegungen verwendet werden. Sobald die Verschlusskappe geschlossen ist, erfolgt ein Durchschleifen mit entsprechendem Geräusch, welches anzeigt, dass die geschlossene Position erreicht worden ist.

Die Figuren 4 und 5 zeigen eine der vielen möglichen Varianten des Hilfsgerätes. Anstelle des Betätigungsbügels 7 (Figuren 1 bis 3) ist hier ein Handgriff 8 vorgesehen. Weiter sind bei dieser Variante zwei, sich vorzugsweise diametral gegenüberliegende Greifer 6', 6" vorgesehen.

Figur 6 schliesslich zeigt eine Variante mit durchgehender Aufnahme 4', welche erlaubt (bei umgedrehtem Gerät) den Drehverschluss auch fest zu verschliessen. Die Betriebsseiten können, z.B. durch Hinweise wie "Öffnen" bzw. "Schliessen" gekennzeichnet werden.

Da in der Praxis auch bei einem Drehverschluss mit vorbestimmtem (genormtem) Durchmesser Abweichungen im Aussendurchmesser der Verschlusskappe auftreten können, ist eine Lösung der Halterung der Greifer denkbar, welche eine in gewissen Grenzen variable freie Länge (wirksame Länge) der Greifer ermöglicht.

Fig. 7 zeigt schematisch eine solche mögliche Konstruktion, indem der Greifer, hier als Federblatt 6"' am inneren gefangenen Ende 9 spiralig umgebogen ist und damit federnd nach innen in gewissen Grenzen ausweichen kann. Dazu ist im Führungsspalt 10 genügend seitliches Spiel vorhanden und der Spalt 10 endet in einer z.B. zylindrischen Kammer 11, in welcher das umgebogene Federblattende 9 gehalten wird. Durch Druck auf das freie, in die Aufnahme 4 ragende Federblattende 12 wird sich der wirksame Teil des Federblattes 6"' entgegen der federnden Wirkung des Federblattendes 9 automatisch verkürzen.

In Figur 8 ist weiter die Ansicht der Unterseite einer weiteren, erfindungsgemässen Ausführungsform dargestellt, welche zwei einander gegenüberliegende, mit teilzylindrischen Bereichen 20 ausgestattete Greifer 19 zeigt und Figur 9 zeigt die Seitenansicht dieser Ausführungsform.

Der Greifer 19 weist dabei wie erwähnt am gefangen Ende einen teilzylindrischen Bereich 20 sowie davon radial nach Aussen abstehende Fahnen 21 und 22 auf.

Die Achse A jedes Greifers 19 ist dabei in gleichen Drehsinn um den Winkel α gegenüber der Hochachse H des Grundkörpers 3 schräg versetzt angeordnet. Damit reicht jeweils eine Fahne 21 jedes Greifers 19 bis in die Aufnahmeöffnung 4 des Grundkörpers 3 hinein und kann damit in Ausnehmungen der Verschlusskappe 2 (nicht dargestellt) eingreifen.

Der teilzylindrische Bereich 20 des Greifers 19 ist in einer Kammer 30 gehalten, die im Wesentlichen kreisrund ausgebildet ist. Von der Kammer 30 führt ein Verbindungskanal 31 mit im Wesentlichen parallel zueinander verlaufenden Wänden zur Aufnahmeöffnung 4. Den Übergang zwischen Verbindungskanal 31 und der Aufnahmeöffnung 4 bilden zwei Kanten 32, die im Wesentlichen parallel zur Hochachse H des Grundkörpers 3 verlaufen. An der in Figur 8 dargestellten Kante 32 der linken Kammer 30 liegt die Seitenfläche der Fahne 21 linienförmig auf, während sich die freie Kante der andere Fahne 22 an der entsprechenden Seitenwand des Verbindungskanals 31 abstützen. Durch die Formgebung des Greifers 19 wird damit vorteilhaft eine optimale Federwirkung erzielt.

Der Greifer 19 kann in dieser erfindungsgemässen Ausführungsform beispielsweise mittels einer Schraube 23, welche konzentrisch zum teilzylindrischen Bereich 20 in den Grundkörper 3 eingeschraubt wird, lösbar fixiert werden. Damit kann auf einfache Weise ein unbeabsichtigtes oder selbständiges Lösen des Greifers 19 vom Grundkörper 3 verhindert werden.

In Figur 10 ist noch detaillierter die Aufsicht und in Figur 11 die Seitenansicht des Greifers 19 nach Figur 8 resp. Figur 9 dargestellt. Dabei ist gut ersichtlich, dass die äusseren Ecken der freien Kante 21' der Fahne 21 beispielsweise gebrochen ausgebildet ist. Durch diese Kante K wird die Gefahr der Verletzung des Deckels 2 vermindert oder ganz verhindert. Alternativ könnte anstelle der Kante K an den Ecken auch ein Radius ausgebildet sein.

## Patentansprüche

1. Hilfsgerät zum Öffnen von Drehverschlüssen (2), mit einem Grundkörper (3) mit einer im Wesentlichen koaxial zur Hochachse (H) des Grundkörpers (3) ausgebildeten Aufnahmeöffnung (4) mit gebogen verlaufender Innenwand (5), wobei aus der genannten Innenwand der Aufnahmeöffnung (4) mindestens ein Greifer (19) nach innen absteht, welcher radial versetzt in Bezug auf die Hochachse (H) ausgerichtet ist, wobei der Greifer (19) blattförmig mit einer im Wesentlichen parallel zur Hochachse (H) verlaufenden, durchgehend im Wesentlichen geraden freien Kante (21') ausgebildet ist und aus federndem Material besteht, mindestens eine Fläche (21) **dadurch gekennzeichnet, dass** des Greifers (19) im Bereich ihres von der Innenwand (5) abstehenden Bereiches nur linienförmig mit dem Grundkörper (3) resp. der Innenwand (5) des Grundkörpers (3) in Anschlag steht.

2. Hilfsgerät nach Anspruch 1, **dadurch gekennzeichnet, dass** der linienförmige Anschlag durch eine Kante (32) einer Ausnehmung der Innenwand (5) des Grundkörpers (3) gebildet ist.

3. Hilfsgerät nach Anspruch 2, **dadurch gekennzeichnet, dass** der Greifer (19) aus einem im Wesentlichen rechteckigen Blatt gebildet ist, welches in seinem mittigen Bereich um seine Hochachse zu einem Teilzylinder (20) gebogen ist und zwei freien Blattenden (21', 22') als radial in Bezug auf die Hochachse des Greifers (19) nach Aussen abragende Fahnen (21,22) ausgebildet sind.

4. Hilfsgerät nach Anspruch 3, **dadurch gekennzeichnet, dass** der Teilzylinder (20) in einer runden, parallelaxial zur Aufnahmeöffnung (4) im Grundkörper (3) ausgebildeten Kammer (30) angeordnet ist, welche mit einem im Wesentlichen ebene Seitenwänden aufweisenden Verbindungskanal (31) mit der Aufnahmeöffnung (4) verbunden ist.

5. Hilfsgerät nach Anspruch 3 oder 4, **dadurch gekennzeichnet, dass** der Greifer (19) über den Teilzylinder (20) mit einem Befestigungsmittel mit dem Grundkörper (3) verbunden ist, vorzugsweise mittels einer Schraube lösbar verbunden ist.

6. Hilfsgerät nach einem der Ansprüche 1 bis 5, **dadurch gekennzeichnet, dass** die gerade freie Kante (21') mindestens an ihrer der Eintrittseite der Aufnahmeöffnung (4) zugewandten Ecke gebrochen (K) oder mit einer Rundung resp. Bogen (R) in die radial zur Hochachse verlaufende Seitenkante des Greifers (19) übergeht.

7. Hilfsgerät nach einem der Ansprüche 1 bis 6, **dadurch gekennzeichnet, dass** mindest zwei sich vorzugsweise diametral gegenüberliegend angeordnete Greifer (19) vorgesehen sind.

8. Hilfsgerät nach einem der Ansprüche 1 bis 7, **dadurch gekennzeichnet, dass** der Greifer aus (19) Metall besteht, vorzugsweise einteilig aus einem metallischen Bandmaterial besteht.

9. Hilfsgerät nach einem der Ansprüche 1 bis 8, **dadurch gekennzeichnet, dass** der Grundkörper (3) eine geringere Breite aufweist als der Durchmesser der Aufnahmeöffnung (4) und damit die Aufnahmeöffnung (4) radial zur Hochachse (H) des Grundkörpers (3) nach Aussen bereichsweise offen ausgebildet ist.

10. Hilfsgerät nach einem der Ansprüche 1 bis 9, **dadurch gekennzeichnet, dass** der Grundkörper (3) bügelförmig ausgestaltet ist, wobei jedes Bügelende mit nach unten abstehenden Backen versehen ist, wobei die zylindrische bzw. teilzylindrische Innenwand mindestens einer der Backen mit mindestens einem Greifer (19) versehen ist.

## Claims

1. Auxiliary device for unscrewing threaded caps (2) having a basic body (3) with a receiving opening (4) with a bended inner wall (5), basically formed coaxially to the vertical axis (H) of the basic body (3), at least one claw (19) protrudes from said inner wall of the receiving opening (4) inwardly, which is radially displaced in relation to the vertical axis (H), the leaf-shaped claw (19) being formed of a continuous basically straight free edge (21') basically parallel to the vertical axis (H) and being out of elastic material, **characterized in that** at least one surface (21) of the claw (19) contacts the stop of the basic body (3) or the inner wall (5) of the basic body (3), respectively, in the area of its area protruding from the inner wall (5), only line-shaped.

2. Auxiliary device according to claim 1, **characterized in that** the line-shaped stop is formed by an edge (32) at a recess of the inner wall (5) of the basic body (3).

3. Auxiliary device according to claim 2, **characterized in that** the claw (19) is formed of a leaf, basically rectangular, which is bended in its center area around its vertical axis forming a partial cylinder (20) and two free endings of the leaf are formed as flags protruding outwardly, radially in relation to the vertical axis of the claw (19).

4. Auxiliary device according to claim 3, **characterized in that** the partial cylinder (20) is arranged in a round chamber (30), provided parallel-axially in the basic body (3) towards the receiving opening (4), which is connected by a junction canal (31), basically with plane side walls, to the receiving opening (4).

5. Auxiliary device according to claim 3 or 4, **characterized in that** the claw (19) is connected via the partial cylinder (20) to the basic body (3) by a fixing means, preferably detachably connected by means of a screw.

6. Auxiliary device according to one of the claims 1 to 5, **characterized in that** the straight free edge (21') is broken at least at its corner (K) of the entry side of the receiving opening (4) or passes into the side edge of the claw (19), radially passing towards the vertical axis of the claw (19), as a curve or a bend (R), respectively.

7. Auxiliary device according to one of the claims 1 to 6, **characterized in that** at least two claws (19) are provided, preferably opposing diametrically.

8. Auxiliary device according to one of the claims 1 to 7, **characterized in that** the claw (19) consists of metal, preferably of one-piece from a metallic strip stock.

9. Auxiliary device according to one of the claims 1 to 8, **characterized in that** the basic body (3) has a lower width than the diameter of the receiving opening (4) and therewith the receiving opening (4) is open sectionally, radially towards the vertical axis (H) of the basic body (3) .

10. Auxiliary device according to one of the claims 1 to 9, **characterized in that** the basic body (3) is bow-shaped, each end of the bow is provided with cheeks protruding downwardly, the cylindrical or the partial cylindrical inner wall is provided with at least one claw (19) of at least one of the cheeks.

## Revendications

1. Dispositif auxiliaire pour dévisser des capsules à vis (2) comportant un corps de base (3) avec une ouverture de réception (4) à paroi intérieure (5) égarant coudée, en substance formée coaxialement vers l'axe verticale (H) du corps de base (3), au moins une griffe (19) dépassant vers l'intérieur de ladite paroi intérieure de l'ouverture de réception (4), lequel est arrangé déplacé radialement en relation à l'axe verticale (H), la griffe (19) en forme de feuille étant formée d'un rebord (21') droit, libre en substance de façon continue, égarant parallèlement à l'égard de l'axe verticale (H) et se composant de matière élastique, **caractérisé en ce que** au moins une face (21) de la griffe (19) est arrêtée à l'arrêt du corps de base (3) respectivement à la paroi intérieure (5) du corps de base (3) seulement en forme de ligne, dans le secteur de son secteur dépassant de la paroi intérieure (5).

2. Dispositif auxiliaire selon la revendication 1, **caractérisé en ce que** l'arrêt en forme de ligne est formé par un rebord (32) d'un creux de paroi intérieure (5) du corps de base (3).

3. Dispositif auxiliaire selon la revendication 2, **caractérisé en ce que** la griffe (19) est formée en substance par une feuille rectangulaire, laquelle est coudée dans son secteur centré autour de son axe verticale vers un cylindre partiel (20) et deux bouts de feuille (21', 22') libres sont formés comme drapeaux (21, 22), dépassants vers l'extérieur, radialement en relation de l'axe verticale de la griffe (19).

4. Dispositif auxiliaire selon la revendication 3, **caractérisé en ce que** le cylindre partiel (20) est arrangé dans une chambre (30) ronde, formé parallèle-axialement vers l'ouverture de réception (4) dans le corps de base (3), laquelle est conjuguée à l'ouverture de réception (4) par un canal de jonction (31), en substance aux latéraux planes.

5. Dispositif auxiliaire selon la revendication 3 ou 4, **caractérisé en ce que** la griffe (19) est conjuguée au corps de base (3) par le cylindre partiel (20) avec un fixage, de préférence conjuguée détachable par une vis.

6. Dispositif auxiliaire selon une des revendications 1 à 5, **caractérisé en ce que** le rebord (21') droit libre est brisé au moins au coin (K) de son côté tourné vers l'entrée de l'ouverture de réception (4) ou passe à un arrondissage respectivement courbure (R) dans le rebord collatéral de la griffe (19) égarant radialement vers l'axe verticale.

7. Dispositif auxiliaire selon une des revendications 1 à 6, **caractérisé en ce qu'**au moins deux griffes (19) sont prévues, de préférence arrangées diamétrales s'opposantes.

8. Dispositif auxiliaire selon une des revendications 1 à 7, **caractérisé en ce que** la griffe (19) se compose de métal, de préférence d'une seule partie de feuillard métallique.

9. Dispositif auxiliaire selon une des revendications 1 à 8, **caractérisé en ce que** le corps de base (3) comporte une largeur plus petit que le diamètre de l'ouverture de réception (4) et afin que l'ouverture de réception (4), radial vers l'axe verticale (H) du corps de base (3), soit composée en partie ouvertement vers l'extérieur.

10. Dispositif auxiliaire selon une des revendications 1 à 9, **caractérisé en ce que** le corps de base (3) est composé en étrier, chaque bout de l'étrier est assorti de mâchoires dépassantes en bas, la paroi intérieure, cylindrique respectivement cylindrique partiel, au moins d'une des mâchoires étant assorties avec une griffe (19).
